# EUROPÄISCHE PATENTSCHRIFT

(11) **EP 0 295 725 B1**
(45) Veröffentlichungstag und Bekanntmachung des Hinweises auf die Patenterteilung: **04.03.1992**
(21) Anmeldenummer: 88200733.9
(22) Anmeldetag: 18.04.1988
(51) Int. Cl.: B25B 7/12

(54) **Zangengerät**
Plier tool
Pince

(30) Priorität: 16.06.1987 SE 8702499
(43) Veröffentlichungstag der Anmeldung: 21.12.1988
(73) Patentinhaber: C.A. WEIDMÜLLER GMBH & CO. KG, D-32760 Detmold (DE)
(72) Erfinder: Undinn, Hans, S-184 00 Akersberga (SE)
(74) Vertreter: Klauber, Tomas

(56) Entgegenhaltungen:
- DE-C- 2 755 482
- GB-A- 1 387 122
- US-A- 3 157 075
- US-A- 4 381 661

## Beschreibung

Die Erfindung bezieht sich auf ein zangenartiges Gerät der im Oberbegriff des Patentanspruchs 1 angeführten Art. Zangen dieser Art werden dann angewandt, wenn besondere Umstände die bei Zangen sonst übliche Schwenkbewegung der einen Backe gegenüber der anderen ausschliessen. Ein derartiger Umstand ist z.B. die Gestaltung beider Backen mit einer Anzahl vorstehender Rippen die zumindest in Schliesslage der Backen ineinander greifen, z.B. gemäss Fig. 6 in US-A-4 381 661 (im weiteren die angeführte Patentschrift).

Bei einem Typ der genannten Zangen (z.B. gemäss Fig. 5 in der angeführten Patentschrift) bewegt sich die eine Backe in einer geradlinigen Führung und wird hierbei von einer Lasche bzw. einem Hebel angetrieben, der zwischen dieser Backe und einem der Handgriffe angeordnet und an die beiden Teile schwenkbar angeschlossen ist. Diese Lösung bringt eine grössere Baulänge des Gerätes mit sich, weil der genannte Hebel zusätzlichen Raum erfordert und die Handgriffe sich hierbei im wesentlichen in Bewegungsrichtung der verschiebbaren Backe erstrecken.

Bei einer anderen Ausführung (z.B. gemäss Fig. 6, 7 oder 13 in der angeführten Patentschrift) sind beide Backen des oben genannten Typs schwenkbar an je einen Backenträger angeschlossen um sich bei Annäherung gegenseitig in parallele Lage auszurichten (Fig. 6), oder sie sind mit einem Parallelführungsmechanismus versehen (Fig. 7, 13) der aus einem an die eine Backe starr angeschlossenen geraden Leitstab und einer an der anderen Backe vorgesehenen geradlinigen Führung für diesen Stab besteht. Bei dieser Lösung können sich die beiden schwenkbar montierten Backen oder die beiden Teile des Parallelführungsmechanismus gegenseitig verspreizen.

Gemäss der genannten Patentschrift kann ferner in den Kraftübertragungsweg zwischen der Stelle, wo äussere Kraft auf das Gerät einwirkt und der Stelle, wo diese Kraft an einen bearbeiteten Gegenstand abgegeben wird, ein zusammendrückbares elastisches Glied angeordnet sein um verbesserte Funktion zu erzielen, z.B. grössere Krafteinwirkung bei der Bearbeitung grösserer Gegenstände als wenn es sich um kleinere Gegenstände handelt. Unter Kraftübertragungsweg wird hierbei die Folge von Bauelementen und sie verbindenden Zapfenorganen verstanden über welche die an der Anfangsstelle des Kraftübertragungsweges auf das Gerät einwirkende äussere Kraft (z.B. vom Benutzer an einen Handgriff ausgeübter Druck) an das den bearbeiteten Gegenstand beaufschlagende Backenorgan (Endstelle des Kraftübertragungsweges) übertragen wird. Die Einschaltung des elastischen Elementes hat bei dieser vorbekannten Anordnung zur Folge, dass sich die Länge des Kraftübertragungsweges beim Zusammendrücken des eingeschalteten elastischen Elementes etwas ändert, z.B. verkürzt, wenn auch diese Änderung je nach Ausführung und Unterbringung des elastischen Elementes u.U. ziemlich klein sein kann.

Eine Crimpzange mit zur Aufnahme je einer Backe vorgesehenem länglichem ersten und zweiten Backenträger, die mittels einer Parallelführung zur parallelen Bewegung von- und zueinander angeordnet sind, ist in US-A-3,157,075 beschrieben. Die Parallelführung weist einen ersten und einen zweiten Führungsarm auf die, sich kreuzend, in einer mittigen Anlenkstelle von einem in beiden Führungsarmen unverschiebbar gelagerten mittigen Schwenkzapfen schwenkbar miteinander verbunden sind.

Die beiden Führungsarme sind beiderseits der mittigen Anlenkstelle in gleichen Abständen hievon mittels je eines äusseren Anlenkzapfens an die Backenträger angelenkt, wobei jeweils einer der äusseren Anlenkzapfen unverschiebbar, und der andere in einem quer zur genannten Backenbewegung sich erstreckendem Langloch verschiebbar angeordnet ist.

Das Gerät weist einen ersten und einen zweiten Handgriff auf, die beide mit je einem der genannten Führungsarme starr zu einer Einheit vereint sind, wobei ein Sperrmechanismus zum Verhindern frühzeitigen öffnens der Handgriffe vorgesehen ist, der eine an einer separaten Kulisse angeordnete, und mit einem Sperrhaken zusammenarbeitende Zahnreihe aufweist. Die Kulisse ist mittels eines einen exzentrischen Mittelteil aufweisenden Zapfens an den einen Handgriff angeschlossen, so dass durch Änderung der Drehlage dieses Zapfens eine Einstellung durchgeführt werden kann.

Das Gerät weist keinen Kraftübersetzungsmechanismus auf, da, wie bereits angeführt, beide Handgriffe starr bzw. einstückig an den betreffenden Führungsarm angeschlossen sind.

Die Backen bestehen aus einem Paar Crimpstanzen in die der abzuisolierende Leiter von der Seite einführbar ist, und die Zange ist insbesondere in geöffnetem Zustand ziemlich sperrig.

Die vorliegende Erfindung stellt sich die Aufgabe ein Gerät der letzgenannten, bzw. im Oberbegriff des angeschlossenen Patentanspruchs 1 angeführten Art zu schaffen, das bei gedrängter Bauweise vorteilhafte Kraftübertragung von einem der Handgriffe auf beide Backen aufweist, und ferner den Einbau eines funktionsfördernden elastischen Elementes, sowie die Anwendung von starr montierten Backen ermöglicht, in welche der bearbeitete Gegenstand bei so genannter Fronteinführung, d.h. von vorne (d.h. im wesentlichen in Richtung der Handgriffe), anstatt von der Seite her, eingeführt werden kann.

Diese Aufgabe wird durch ein Gerät gelöst welches die im kennzeichnenden Teil des angeschlossenen Patentanspruchs 1 angeführten Merkmale aufweist, wobei in Unteransprüchen vorteilhafte Weiterentwicklungen angeführt sind.

Die Erfindung soll nun anhand beigefügter schematischer Zeichnungen näher erläutert werden, Hiebei zeigt
Fig. 1 eine Seitenansicht eines erfindungsgemässen Gerätes in einer ersten Ausführungsform,
Fig. 2 eine Ansicht des Gerätes gemäss Fig. 1 in Richtung des Pfeiles Q,
Fig. 3 eine Seitenansicht einer alternativen Ausführungsform des Gerätes gemäss Fig. 1 und 2,
Fig. 4 eine Perspektivansicht der Backen des Gerätes gemäss Fig. 1 und 2 (in grösserem Mass-stab),
Fig. 5 eine Seitenansicht einer weiteren abgewandelten Ausführungsform des Gerätes gemäss Fig. 1 und 2 (ohne Backen),
Fig. 6 eine Seitenansicht einer zweiten Ausführungsform (ohne Backen) des erfindungsgemässen Gerätes, und
Fig. 7 eine Seitenansicht einer abgewandelten Ausführungsform (ohne Backen) des Gerätes gemäss Fig. 5.
Fig. 8 zeigt eine Seitenansicht einer abgewandelten Ausführungsform (ohne Backen) des Gerätes gemäss Fig. 6., das vom Schutzumfang gemäß dem unabhängigen Anspruch nicht umfasst wird.

Teile mit gleicher Funktion sind in allen Zeichnungsfiguren mit gleichen Bezugszeichen versehen.

Gemäss Fig. 1 und 2 weist das erfundungsgemässe Zangengerät einen ersten Handgriff 21 und einen zweiten Handgriff 22, sowie einen ersten länglichen Backenträger 11A und einen zweiten länglichen Backenträger 12A auf. Die beiden Backenträger 11A, 12A tragen je eine starr angeschlossene Backe 11, 12. Das Zangengerät ist ferner mit einer Parallelführung für die beiden Backenträger 11A, 12A versehen, die aus einem ersten Führungsarm 21A und einem zweiten Führungsarm 34, besteht. Beide Führungsarme kreuzen sich, und der erste Führungsarm 21A ist hierbei starr mit dem ersten Handgriff 21 verbunden, bzw. mit Vorzug einstückig mit diesem als eine Einheit 10 hergestellt, und erstreckt sich im wesentlichen in gleicher Richtung wie dieser, d.h. er bildet eine im wesentlichen geradlinige Fortsetzung des ersten Handgriffes 21. Gegebenen Falls kann der erste Führungsarm auch gegenüber dem ersten Handgriff 21 etwas seitlich versetzt sein, wie bei 21A˝ gezeigt ist.

Der zweite Führungsarm 34 bildet eine selbstständige Einheit die mit keinem anderen Teil starr verbunden ist. Beide Führungsarme 21A, 34 weisen eine mittige und zwei äussere Anlenkstellen auf. In der mittigen Anlenkstelle sind beide Führungsarme 21A, 34 mittels eines in beiden Führungsarmen unverschiebbar gelagerten mittigen Schwenkzapfens 31 schwenkbar miteinander verbunden. Jeder Führungsarm weist beiderseits der mittigen Anlenkstelle je eine äussere Anlenkstelle auf, in der er mittels äusserer Schwenkzapfen 32, 35 bzw. 33, 36 an einen der Backenträger 11A, 12A schwenkbar angeschlossen ist. Alle äusseren Anlenkstellen befinden sich in gleichem Abstand a von der mittigen Anlenkstelle.

Der erste Backenträger 11A ist in der näher der Backe 11 gelegenen äusseren Anlenkstelle mittels des äusseren Schwenkzapfens 32 mit dem ersten Führungsarm 21A, und in der von der Backe 11 entfernt gelegenen äusseren Anlenkstelle mittels des äusseren Schwenkzapfens 33 mit dem zweiten Führungsarm 34 schwenkbar verbunden. Der zweite Backenträger 12A ist an der näher der Backe 12 gelegenen äusseren Anlenkstelle mittels des äusseren Schwenkzapfens 36 an den zweiten Führungsarm 24, und in der weiter von der Backe 12 gelegenen äusseren Anlenkstelle mittels des äusseren Schwenkzapfens 35 an den ersten Führungsarm 21A schwenkbar angeschlossen. Hierbei sind die Schwenkzapfen 32 und 36 in den beiden Teilen, die sie miteinander verbinden, unverschiebbar in Rundlöchern gelagert, während die in den weiter von den Backen 11, 12 gelegenen äusseren Anlenkstellen angeordneten äusseren Schwenkzapfen 33, 35 jeweils nur in einem der beiden Teile, die sie miteinander verbinden, unverschiebbar, d.h. in einem Rundloch, gelagert sind, und in dem zweiten Teil verschiebbar in einem winkelrecht zur Von- und Zueinanderbewegung P der Backenträger sich erstreckenden Langloch 33′, 35′ gelagert sind. In dem dargestellten Beispiel ist der Schwenkzapfen 33 in einem Rundloch im zweiten Führungsarm 34 und in dem Langloch 33′ im ersten Backenträger 11A gelagert, während der Schwenkzapfen 35 in einem Rundloch in dem ersten Führungsarm 21A und in dem Langloch 35′ im zweiten Backenträger 12A gelagert ist.

Die beiden Backenträger 11A, 12A sind an ihren einander zugekehrten Kanten bei 11A′ bzw. 12A′ so gestaltet, dass sie auch bei grösster Annäherung aneinander den mittigen Schwenkzapfen 31 umgehen.

Der zweite Handgriff 22 ist in an sich bekannter Weise mittels einer ersten Verbindungslasche 23, die an einem Ende mittels eines Schwenkzapfens 23A an den zweiten Handgriff 22, und am anderen Ende mittels eines Schwenkzapfens 23B an die aus dem ersten Handgriff 21 und dem ersten Führungsarm 21A bestehende starre Baueinheit 10 angelenkt ist, an diese Einheit 10 schwenkbar angeschlossen.

An einer jenseits des Schwenkzapfens 23A sich erstreckenden Verlängerung 22A des zweiten Handgriffes 22 ist mittels eines Schwenkzapfens 24A eine zweite Verbindungslasche 24 an einem ihren Ende angelenkt. Am anderen Ende ist diese zweite Verbindungslasche 24, die ein Übertragungsglied bildet (für Übertragung der auf den zweiten Handgriff 22 einwirkenden Kraft), mittels des bereits genannten äusseren Schwenkzapfens 36 an den zweiten Backenträger 12A angelenkt.

Die erste Verbindungslasche 23 weist einen quer zur Verbindungslinie S ihrer beiden Schwenkzapfen 23A, 23B sich in Richtung zu den freien Enden 21′, 22′ (Fig. 4) der Handgriffe 21, 22 erstreckenden Ausläufer 23°C auf, der in der dargestellten Schliesslage des Gerätes an einem im ersten Handgriff 21 gelagerten und zum Teil herausragenden elastischen Glied, z.B. einen Kunststoff- oder Gummiklotz 21B, anliegt.

Die Backen 11, 12 (Fig. 4) sind in an sich bekannter Weise mit einer Vielzahl vorstehender Rippen 111, 112 versehen die abgeschrägte Kanten bzw. Eingriffsflächen 111′, 112′ aufweisen welche bei gegenseitiger Annäherung der beiden Backen 11, 12 einen Aufnahmeraum für ein zu bearbeitendes Werkstück bilden,der einen viereckigen, mit zunehmender Annäherung der Backen sich verkleinernden Querschnitt aufweist. Mittels rückwertiger Ausläufer 11˝, 12˝ die in die Backenträger 11A, 12A eingeschoben werden können (z.B. indem sie, gleich dem zweiten Führungsarm 34, 2,5 mm dick sind) und mit Hilfe von Schrauben 11′, 12′ können die Backen 11, 12 unbeweglich, d.h. starr, an den jeweiligen Backenträger 11A, 12A angeschlossen werden. Ein zu bearbeitender Gegenstand kann "von vor ne her", d.h. im Sinne des Pfeiles Q in Fig. 1 in das Bakkenpaar 11, 12 eingeführt werden.

Das Gerät arbeitet auf folgende Weise:
Beim Beaufschlagen des zweiten Handgriffes 22 im Sinne des Pfeiles R beschreibt der Schwenkzapfen 24A,bei Überwindung der Feder 21C, eine kreisförmige Bahn mit dem Mittelpunkt im Schwenkzapfen 23A, was zu Folge hat, dass die zweite Verbindungslasche 24 über den äusseren Schwenkzapfen 36 den zweiten Backenträger 12A an den ersten Bakkenträger 11A andrückt. Hierbei verschwenkt der zweite Führungsarm 34 den ersten Backenträger 11A um den äusseren Schwenkzapfen 32 herum, wobei der äussere Schwenkzapfen 33 sich im Langloch 33′ zum äusseren Ende dieses Langloches bewegt. Gleichzeitig verschiebt sich der zweite Backenträger 12A etwas nach links in Fig. 1, da der äussere Schwenkzapfen 36 eine kreisförmige Bahn mit dem Mittelpunkt im mittigen Schwenkzapfen 31 beschreibt. Diese Verschiebung ist dank dem Langloch 35′ möglich. Es ist offensichtlich, dass zu dem gewünschten Zwecke auch der Schwenkzapfen 33 in einem Rundloch im ersten Backenträger 11A und in einem Langloch im zweiten Führungsarm 34, sowie der Schwenkzapfen 35 in einem Langloch im ersten Führungsarm 21A und in einem Rundloch im zweiten Backenträger 12A gelagert sein kann.

Nachdem sich die Backen 11, 12 soweit aneinander angenähert haben, dass ein eingelegter Gegenstand von den Eingriffsflächen 111′, 112′ fest umschlossen wird, kann der zweite Handgriff 22 noch etwas weiter in Richtung des Pfeiles R bewegt werden, wobei es zu einem Verschwenken der ersten Verbindungslasche 23 um den Schwenkzapfen 23B kommt, indem der Ausläufer 23°C das elastische Glied 21B zusammenpresst. Dadurch wird im Prinzip der gleiche Effekt erreicht wie durch Einschaltung eines elastischen Elementes in den Kraftübertragungsweg obwohl das elastische Element 21B ausserhalb dieses Weges, der vom Handgriff 22 über die Schwenkzapfen 23A, 24A, 36 zur Backe 12 verläuft, und der seine Länge nicht ändert, angeordnet ist.

Eine zwischen dem Schwenkzapfen 24A und einem Verankerungszapfen 21C′ wirkende Zugfeder 21C hält das Gerät im unbeaufschlagten Zustand in der Lage, in der die Backen und die Handgriffe am meisten voneinander entfernt sind.

Das erfindungsgemässe Gerät kann mit Vorteil in an sich bekannter Weise derart hergestellt werden, dass einige seiner Bestandteile jeweils aus zwei in vorgewähltem gegenseitigem Abstand parallel miteinander angeordneten Seitenplatten bestehen. Vorzugsweise wird dann z.B. der zweite Führungsarm 34 als eine einzige, z.B. 2,5 mm dicke Stahlplatte, die beiden Backenträger als zwei 2,5 mm von einander entfernte und z.B. 1,5 mm dicke Stahlplatten, und der erste Führungsarm 21A als zwei 5,5 mm von einander entfernte und z.B. 1,5 mm dicke Stahlplatten hergestellt. Die beiden Seitenplatten der Backenträger können dann den zweiten Führungsarm, und die beiden Seitenplatten des ersten Führungsarmes die beiden Backenträger umschliessen. Auch andere Kombinationen von Teilen, die aus doppelten Platten und Teilen, die aus einer einzigen Platte bestehen, sind möglich.

Die Schwenkzapfen können hierbei aus zylindrischen Körpern entsprechender Länge (z.B. der Schwenkzapfen 32 etwas über 8,5 mm lang) bestehen, die an beiden Enden eine Umkreisspur aufweisen in der ein an der Aussenseite der betreffenden Seitenplatte anliegender Federring angeordnet ist.

In Fig. 3 ist eine erste abgewandelter Ausführung des Gerätes gemäss Fig. 1 und 2 dargestellt die sich dadurch unterscheidet, dass das elastische Element 21B zwischen einem starren Ausläufer 21E des ersten Handgriffes 21 bzw. der Einheit 10 und der Verbindungslasche 23 , die in diesem Fall keinen Ausläufer aufweist, eingeschaltet ist (und hierbei an beliebigem der beiden genannten Teile befestigt sein kann).

Das elastische Glied 21B hat zwischen der Einheit 10 oder einen starr mit ihr verbundenen Teil, und der Verbindungslasche 23 an einer von deren Anschlusszapfen 23B an die Einheit 10 entfernten Stelle zu wirken; ein weiteres Beispiel wird später in Fig. 7 gezeigt.

In Fig. 5 ist eine zweite abgewandelte Ausführung des Gerätes gemäss Fig. 1 und 2 dargestellt bei der das elastische Glied 21B im Ausläufer 23C eingebettet ist. Die Einheit 10 weist in ihrem den ersten Führungsarm 21A bildenden Teil eine etwas abweichende, den ersten Backenträger 11A in grösserem Ausmass abdeckende Form auf.

Das elastische Element oder Glied ist immer im Abstand von dem Schwenkzapfen anzuordnen, der die Verbindungslasche an denjenigen Handgriff anschliesst, gegen den (oder einen mit ihm Starr verbundenen Teil) das elastische Element einwirkt, und der auch mit einem anderen Teil (z. B. einem der Backenträger) zu einer starren Einheit verbunden sein kann.

In Fig.6 ist eine zweite Ausführungsform dargestellt, die sich von der Ausführungsform gemäss Fig. 1 oder 5 im wesentlichen dadurch unterscheidet, dass der erste Handgriff 21 mit dem ersten Backenträger 11A′ starr zu einer Einheit 10′ verbunden ist, während der erste Führungsarm 21A′, gleich dem zweiten Führungsarm 34, eine selbständige Einheit bildet die mit keinem anderen Teil starr verbunden ist. Die Arbeitsweise des Gerätes ist unverändert.

Beide Führungsarme 21A′, 34 sind innerhalb der Einheit 10′ untergebracht, wobei einer von ihnen aus einer einzigen Platte, und der andere aus zwei die einzige Platte umschliessenden Platten besteht. Der mittige Zapfen 31′ endet an der Oberfläche des aus zwei Platten bestehenden Führungsarmes. Der zweite Backenträger 12A besteht ebenfalls aus zwei Seitenplatten die bei 12A′ etwas nach aussen ausgebogen sind, so dass sie die Einheit 10′ umschliessen können. In den Seitenwänden (Seitenplatten) der Einheit 10' ist ein schräg verlaufendes Langloch 10A angeordnet, dass grössere Breite hat als die Dicke des Zapfens 35 und somit diesem Zapfen 35 die notwendige Bewegungsfreiheit ermöglicht.

Zur Jusiterung bei der Montage und zum Nachstellen zwecks Beheben von während des Gebrauchs entstandenen Ungenauigkeiten pflegt man einen der z.B. in dem eingangs erwähnten Kraftübertragungsweg befintlichen Zapfen mit einem exzentrischen Mittenteil zu versehen, so dass durch Änderung der Drehlage dieses Zapfens die gewünschte Einstellung erreicht werden kann.

Die Anordnung des elastischen Elements gemäss der vorliegenden Erfindung ausserhalb des Kraftübertragungsweges ermöglicht ebenfalls einen Ausgleich von sowohl bei der Fertigung, wie beim Gebrauch entstandenen Ungenauigkeiten. Hierzu wird das elastische Element und sein Widerlager so dimensioniert und angeordnet, dass das elastische Element schon bei der am weitest geöffneten Lage der beiden Handgriffe 21, 22 vom Widerlager etwas zusammengedrückt wird, wie in Fig. 5 dargestellt ist. Das Vorhandensein oder Aufkommen von Ungenauigkeiten in dem einen oder anderen Sinne äussert sich als eine Verringerung oder Vergrösserung des vorgewählten Druckwertes.

Es ist vorteilhaft, wenn der Druck mit dem das Widerlager das elastische Element beaufschlagt, ein- bzw. nachstellbar ist. Dies kann z. B. dadurch erreicht werden, dass die Lagerung des elastischen Elementes und/oder des Widerlagers lageseinstellbar, z.B. mittels Einstellschrauben, gestaltet wird. Eine vorteilhafte Einstellmöglichkeit ist in Fig. 7 dargestellt. Das keilförmige Kissen 21B aus Kunststoff oder Gummi u. dgl. ist in einem etwas längeren Bett 21C angeordnet und kann darin im Sinne des Doppelpfeiles T verschoben werden. Bei einer Verlagerung in Richtung zu den freien Enden 21′, 22′ der Handgriffe 21, 22 hin wird der einwirkende Druck verringert,und bei einer Verlagerung in entgegengesetzter Richtung vergrössert.

Durch nicht dargestellte Mittel, z.B. Querriefelung der Bodenfläche des Bettes 21C und der anliegenden Fläche des Kissens 21B, wird das Kissen 21B in gewählter Lage gesichert.

Gemäss Fig. 7 weist die erste Verbindungslasche 23′ eine geradlinige Verlängerung 23C′ auf, und in der Einheit 10′ ist ein Anschlag 21D für ein auf die soeben beschriebene Art als ein Ausgleichelement wirkendes Kissen 21B angeordnet. Das Kissen 21B kann entweder am Anschlag 21D, oder an der Verlängerung 23C′,oder an einem anderen Teil befestigt sein; wesentlich ist, dass es zwischen dem Anschlag 21D und der Verlängerung 23C' eingeschaltet ist. Die Kompensation von Ungenauigkeiten erfolgt in jedem dieser Fälle automatisch durch Änderung des vorgewählten Ausgangwertes der Zusammenpressung in dem einen oder dem anderen Sinne.
Es ist offensichtlich, dass der Ausläufer oder die Verlängerung der ersten Verbindungslasche 23, 23′, der oder die gegen das elastische Element zu wirken hat, auch in anderer Richtung jenseits des Zapfens 23B verlaufen kann als in der Zeichnung dargestellt, z.B. aufwärts in Fig. 7, wenn an entsprechender Stelle ein Anschlag ähnlich dem Anschlag 21D in Fig. 7 angeordnet wird.

Es ist offensichtlich dass das elastische Element auch aus einer Feder, z.B. einer gewölbten Blattfeder, bestehen kann. Es ist zu beachten, dass bei der erfindungsgemässen Anordnung des elastischen Gliedes der eingangs definierte Kraftübertragungsweg im gleichen Ausmass "starr" ist wie bei Zangen, die mit keinem elastischen Glied versehen sind.

Es ist auch üblich Zangen des vorliegenden Typs mit einem Sperrmechanismus zu versehen um ein frühzeitiges Öffnen zu verhindern. Ein derartiger Mechanismus besteht aus einer kreisbogenförmig gewölbten Zahnreihe und einem mit dieser Zahnreihe eingreifenden, federbelasteten Sperrhaken. Die Zahnreihe ist an der ersten Verbindungslasche, oder, wie in der genannten Patentschrift in Fig. 1 dargestellt ist, an einem mit der genannten Lasche starr verbundenen separaten Bauteil angeordnet. In Fig.8 ist eine erfindungsgemässe Zange ohne die erste Verbindungslasche dargestellt, wobei der zweite Handgriff 22 an einem starren Ausläufer 10B der Einheit 10 angelenkt ist.

Das Gerät ist mit einem Sperrmechanismus der oben angeführten Art versehen, und eine kreisbogenförmige Zahnreihe 24′ ist an dem dem zweiten Handgriff 22 zugewandten Ende der zweiten Verbindungslasche 24 angeordnet und zum Zapfen 24A zentriert. Am Zapfen 23A ist dann ein mit dieser Zahnreihe eingreifender, von einer Ziehfeder 13A belasteter Sperrhaken 13 schwenkbar gelagert. Die Feder 13A ist bei 13A′ im Inneren des zweiten Handgriffs 22 verankert.

## Patentansprüche

1. Zangengerät mit zur Aufnahme je einer Backe (11, 12) vorgesehenem länglichem ersten und zweiten Backenträger (11A, 11A"; 12A), die mittels einer Parallelführung zur parallelen Bewegung (P) von- und zueinander angeordnet sind, wobei die Parallelführung einen ersten Führungsarm (21A, 21A') und einen zweiten Führungsarm (34) aufweist, die, sich kreuzend, in einer mittigen Anlenkstelle von einem in beiden Führungsarme (21A, 21A', 34) unverschiebbar gelagerten mittigen Schwenkzapfen (31) schwenkbar miteinander verbunden sind, und die beiden Führungsarme (21A, 21A', 34) beiderseits der mittigen Anlenkstelle in gleichen Abständen (a) hievon mittels je eines äusseren Schwenkzapfens (32, 33, 35, 36) an die Backenträger (11A, 11A', 12A) angelenkt sind, und an jedem Backenträger (11A, 11A', 12A) einer der äusseren Schwenkzapfen (32, 36) im Backenträger (11A, 11A', 12A) und im Führungsarm (21A, 21A', 34) unverschiebbar, und der andere äussere Schwenkzapfen (33, 35) in einem der genannten Teile (11A, 11A', 12A; 21A, 21A', 34) verschiebbar in einem quer zur genannten Backenbewegung (P) sich erstreckendem Langloch (33', 35') angeordnet ist, wobei das Gerät ferner einen ersten und einen zweiten Handgriff (21, 22) aufweist, von denen der erste Handgriff (21) mit dem ersten Backenträger und dem ersten Führungsarm starr zu einer Einheit (10, 10') verbunden ist, **dadurch gekennzeichnet,** dass
- der zweite Handgriff (22) in an sich bekannter Weise mittels einer beidseitig gelenkig angeschlossenen ersten Verbindungslasche (23) mit einer den ersten Handgriff (21) umfassenden Einheit (10, 10') verbunden ist;
- zumindest einer der Führungsarme (21A, 21A', 34) als eine selbstständige, mit keinem anderen Teil starr verbundene Einheit ausgeführt ist;
- der zweite Handgriff (22) mittels einer beidseitig gelenkig angeschlossenen zweiten Verbindungslasche (24) und eines (36) von den unverschiebbar angeordneten äusseren Schwenkzapfen mit dem zweiten Backenträger (12A) und gleichzeitig mit dem als selbständige Einheit ausgeführten Führungsarm (21A, 21A', 34) verbunden ist,
- wobei die zweite Verbindungslasche (24) an einer jenseits der Anlenkstelle der ersten Verbindungslasche (23) sich erstreckenden Verlängerung (22A) des zweiten Handgriffes (22) an diesen angelenkt ist.

2. Zangengerät nach Anspruch 1, **dadurch gekennzeichnet,** dass der erste Handgriff (21) in an sich bekannter Weise mit dem sich im wesentlichen in gleicher Richtung erstreckenden anderen Führungsarm (21) zur genannten starren Einheit (10) vereint ist.

3. Zangengerät nach Anspruch 1, **dadurch gekennzeichnet,** dass der erste Handgriff (21) mit dem ersten Backenträger (11A') zur genannten starren Einheit (10') vereint ist.

4. Zangengerät nach einem oder mehreren der vorangehenden Ansprüche, **dadurch gekennzeichnet,** dass an einer vom Schwenkzapfen (23B) der ersten Verbindungslasche (23, 23') entfernten Stelle ein elastisches Element oder Glied (21B, 21B') zwischen einem der Handgriffe (21, 22), oder einem starr mit ihm verbundenen Teil (21E) einerseits, und der ersten Verbindungslasche (23, 23'), oder einem starr mit ihr verbundenen Teil (23C, 23C') anderseits derart eingeschaltet ist, dass es zumindest in der Schlussphase einer Schliessbewegung der Handgriffe (21, 22) und der Backenträger (11A, 11A', 12A) zusammengepresst wird.

5. Zangengerät nach Anspruch 4, **dadurch gekennzeichnet,** dass das elastische Element oder Glied (21B, 21B'), und die Teile (10, 10'; 23, 23') zwischen denen es angeordnet ist, derart dimensioniert sind, dass das elastische Element oder Glied (21B, 21B') bereits bei weitester Öffnung der Handgriffe (21, 22) und der Backenträger (11A, 11A', 12A) in vorgewähltem Ausmass zusammengepresst ist.

6. Zangengerät nach Anspruch 4 oder 5, **dadurch gekenn**zeichnet, dass das elastische Element oder Glied (21B') lageseinstellbar ist.

7. Zangengerät nach Anspruch 6, **dadurch gekennzeichnet,** dass das elastische Element oder Glied (21B') keilförmig gestaltet ist.

8. Zangengerät nach einem oder mehreren der vorangehenden Ansprüche, **dadurch gekennzeichnet,** dass es einen Sperrmechanismus zum Verhindern eines frühzeitigen Öffnens aufweist, der eine mit einem Sperrhaken (13) zusammenarbeitende Zahnreihe (24') umfasst, wobei die Zahnreihe (24') bogenförmig an dem an den zweiten Handgriff (22) angeschlossenen Ende der zweiten Verbindungslasche (24), zum dort befintlichen Anschlusszapfen (24A) der zweiten Verbindungslasche (24) zentriert, angeordnet ist.

9. Zangengerät nach einem oder mehreren der vorangehenden Patentansprüche, **dadurch gekennzeichnet,** dass einige seiner Teile in an sich bekannter Weise aus im Abstand parallel miteinander angeordneten Seitenplatten gebildet sind, wobei der als selbständige Einheit ausgeführte Führungsarm (34) aus einer einzigen Platte besteht, der andere Führungsarm (21A) aus zwei den erstgenannten Führungsarm (34) umschliessenden Seitenplatten, und die beiden Backenträger (11A, 12A) aus zwei den anderen Führungsarm (21A) umschliesenden Seitenplatten bestehen.

10. Zangengerät nach einem oder mehreren der vorangehenden Patentansprüche, **dadurch gekennzeichnet,** dass es mit Bakken (11, 12) versehen ist, die ein Einführen des zu bearbeitenden Gegenstandes von vorne her gestatten.

## Claims

1. A pliers tool comprising elongate first and second jaw carriers (11A, 11A", 12A) which are each provided to receive a respective jaw (11, 12) and which are arranged by means of a parallel guide means for parallel movement (P) from and towards each other, wherein the parallel guide means has a first guide arm (21A, 21A') and a second guide arm (34) which are pivotably connected together in mutually crossing relationship at a central pivotal connection location by a central pivot pin (31) which is mounted non-displaceably in both guide arms (21A, 21A', 34) and the two guide arms (21A, 21A', 34) are connected to the jaw carriers (11A, 11A', 12A) on both sides of the central pivotal connection location at equal specings (a) therefrom by means of respective outer pivot pins (32, 33, 35, 36) and on each jaw carrier (11A, 11A', 12A) one of the outer pivot pins (32, 36) is arranged non-displaceably in the jaw carrier (11A, 11A', 12A) and in the guide arm (21A, 21A', 34) and the other outer pivot pin (33, 35) is arranged in one of said members (11A, 11A', 12A; 21A, 21A', 34) displaceably in a slot (33', 35') which extends transversely to said jaw movement (P), wherein the tool further has first and second handles (21, 22) of which the first handle (21) is rigidly connected to the first jaw carrier and the first guide arm to form a unit (10, 10'), characterised in that:
- the second handle (22) is connected in per se known manner to a unit (10, 10') including the first handle (21) by means of a first connecting bar (23) which is pivotally connected at both ends;
- at least one of the guide arms (21A, 21A', 34) is in the form of an independent unit which is not rigidly connected to any other member;
- the second handle (22) is connected by means of a second connecting bar (24) which is pivotally connected at both ends and one (36) of the non-displaceably arranged outer pivot pins to the second jaw carrier (12A) and at the same time to the guide arm (21A, 21A', 34) which is in the form of an independent unit,
- wherein the second connecting bar (24) is pivotally connected to the second handle (22) at an extension (22A) of the second handle, which extension extends beyond the pivotal connection location of the first connecting bar (23).

2. A pliers tool according to claim 1 characterised in that the first handle (21) is combined in per se known manner with the other guide arm (21) which extends substantially in the same direction, to form said rigid unit (10).

3. A pliers tool according to claim 1 characterised in that the first handle (21) is combined with the first jaw carrier (11A') to provide said rigid unit (10').

4. A pliers tool according to one or more of the preceding claims characterised in that at a location remote from the pivot pin (23B) of the first connecting bar (23, 23') an elastic element or member (21B, 21B') is disposed between one of the handles (21, 22) or a member (21E) rigidly connected thereto, on the one hand, and the first connecting bar (23, 23') or a member (23C, 23C') rigidly connected thereto, on the other hand, in such a way that it is compressed at least in the closing phase of a closing movement of the handles (21, 22) and the jaw carriers (11A, 11A', 12A).

5. A pliers tool according to claim 4 characterised in that the elastic element or member (21B, 21B') and the members (10, 10'; 23, 23') between which it is arranged are so dimensioned that the elastic element or member (21B, 21B') is already compressed to the preselected extent at the widest opening of the handles (21, 22) and the jaw carriers (11A, 11A', 12A).

6. A pliers tool according to claim 4 or claim 5 characterised in that the elastic element or member (21B') is adjustable in respect of position.

7. A pliers tool according to claim 6 characterised in that the elastic element or member (21B') is of a wedge-shaped configuration.

8. A pliers tool according to one or more of the preceding claims characterised in that it has a locking mechanism for preventing premature opening, which includes a row of teeth (24') co-operating with a locking pawl (13), wherein the row of teeth (24') is arranged in an arc at the end, which is connected to the second handle (22), of the second connecting bar (24), in centered relationship with the connecting pin (24A), disposed at that location, of the second connecting bar (24).

9. A pliers tool according to one or more of the preceding claims characterised in that some of its members are formed in per se known manner from side plates which are arranged at a spacing and parallel to each other, wherein the guide arm (34) which is in the form of an independent unit comprises a single plate, the other guide arm (21A) comprises two side plates which embrace the first-mentioned guide arm (34), and the two jaw carriers (11A, 12A) comprise two side plates which embrace the other guide arm (21A).

10. A pliers tool according to one or more of the preceding claims characterised in that it is provided with jaws (11, 12) which permit the article to be handled to be inserted from the front.

## Revendications

1. Pince comprenant un premier et un deuxième supports de mâchoire allongés (11A, 11A" ; 12A) qui sont destinés à recevoir chacun une mâchoire (11, 12) et sont équipés d'un guidage parallèle pour effectuer un déplacement parallèle (P) en s'éloignant ou en se rapprochant l'un de l'autre, le guidage parallèle présentant un premier bras de guidage (21A, 21A') et un deuxième bras de guidage (34) qui, en se croisant, sont reliés entre eux, en un point d'articulation central, par un pivot central (31) qui est monté fixe dans les deux bras de guidage (21A, 21A', 34), et les deux bras de guidage (21A, 21A', 34) étant articulés sur les supports de mâchoire (11A, 11A', 12A) au moyen de pivots extérieurs (32, 33, 35, 36) situés de part et d'autre du point d'articulation central, à égales distances (a) de ce dernier, l'un des pivots extérieurs (32, 36) étant monté fixe dans le support de mâchoire (11A, 11A', 12A) et dans le bras de guidage (21A, 21A', 34) et l'autre pivot extérieur (33, 35) étant monté mobile dans l'une des pièces mentionnées (11A, 11A', 12A ; 21A, 21A', 34) dans un trou longitudinal (33', 35') s'étendant transversalement au déplacement mentionné (P) des mâchoires, et la pince présentant en outre une première et une deuxième branches (21, 22), la première (21) étant reliée rigidement au premier support de mâchoire et au premier bras de guidage formant ainsi une unité (10, 10'), caractérisée en ce que
- la deuxième branche (22) est reliée de manière connue à une unité (10, 10') comprenant la première branche (21) au moyen d'une première éclisse de raccordement (23) articulée de part et d'autre ;
- au moins l'un des bras de guidage (21A, 21A', 34) est réalisé sous la forme d'une unité indépendante, reliée rigidement à aucune autre pièce ;
- la deuxième branche (22) est reliée au deuxième support de mâchoire (12A) et en même temps au bras de guidage (21A, 21A', 34) réalisé sous forme d'unité indépendante au moyen d'une deuxième éclisse de raccordement (24) articulée de part et d'autre et de l'un (36) des pivots extérieurs montés fixes,
- la deuxième éclisse de raccordement (24) étant articulée sur un prolongement (22A) de la deuxième branche (22) s'étendant de l'autre côté du point d'articulation de la première éclisse de raccordement (23).

2. Pince selon la revendication 1, caractérisée en ce que la première branche (21) est reliée d'une manière connue à l'autre bras de guidage (21) s'étendant pour l'essentiel dans la même direction, pour former l'unité rigide mentionnée (10).

3. Pince selon la revendication 1, caractérisée en ce que la première branche (21) est reliée au premier support de mâchoire (11A') pour former l'unité rigide mentionnée (10').

4. Pince selon l'une ou plusieurs des revendications précédentes, caractérisée en ce qu'en un point éloigné du pivot (23B) de la première éclisse de raccordement (23, 23'), un élément ou organe élastique (21B, 21B') est intercalé entre l'une des branches (21, 22), ou une pièce (21E) qui lui est reliée rigidement, d'une part, et la première éclisse de raccordement (23, 23'), ou une pièce (23C, 23C') qui lui est reliée rigidement, d'autre part, de telle manière qu'il soit comprimé au moins dans la phase finale d'un mouvement de fermeture des branches (21, 22) et des supports de mâchoire (11A, 11A', 12A).

5. Pince selon la revendication 4, caractérisée en ce que l'élément ou organe élastique (21B, 21B') et les pièces (10, 10' ; 23, 23') entre lesquelles il est disposé, sont dimensionnés de telle manière que l'élément ou organe élastique (21B, 21B') soit comprimé de la manière choisie préalablement même lorsque les branches (21, 22) et les supports de mâchoire (11A, 11A', 12A) sont ouverts au maximum.

6. Pince selon la revendication 4 ou 5, caractérisée en ce que l'élément ou organe élastique (21B') a une position réglable.

7. Pince selon la revendication 6, caractérisée en ce que l'élément ou organe élastique (21B') est en forme de clavette.

8. Pince selon l'une ou plusieurs des revendications précédentes, caractérisée en ce qu'elle présente un mécanisme de blocage qui est destiné à éviter une ouverture prématurée et comprend une rangée de dents (24') coopérant avec un crochet de blocage (13), la rangée de dents (24') étant disposée en forme d'arc sur l'extrémité de la deuxième éclisse de raccordement (24) raccordée à la deuxième branche (22) et étant centrée par rapport au pivot (24A) de la deuxième éclisse de raccordement (24) qui se trouve là.

9. Pince selon l'une ou plusieurs des revendications précédentes, caractérisée en ce que certaines de ses pièces sont d'une manière connue formées par des plaques latérales disposées parallèlement à distance l'une de l'autre, le bras de guidage (34) réalisé sous forme d'unité indépendante étant constitué d'une seule plaque, l'autre bras de guidage (21A) de deux plaques latérales entourant le bras de guidage (34) mentionné initialement et les deux supports de mâchoire (11A, 12A) de deux plaques latérales entourant l'autre bras de guidage (21A).

10. Pince selon l'une ou plusieurs des revendications précédentes, caractérisée en ce qu'elle est munie de mâchoires (11, 12) qui permettent une introduction par l'avant de l'objet à travailler.
